# EUROPÄISCHE PATENTANMELDUNG

(11) **EP 2 281 682 A2**
(43) Veröffentlichungstag der Anmeldung: **09.02.2011**
(21) Anmeldenummer: 10171922.7
(22) Anmeldetag: 04.08.2010
(51) Int. Cl.: B30B 1/32, B30B 15/16

(54) **Maschinensystem zur Steuerung und zum Betrieb mehrerer spanlos formgebender Werkzeugmaschinen**

(30) Priorität: 04.08.2009 DE 102009036565
(71) Anmelder: Technische Universität Dresden, 01062 Dresden (DE); Wanzke AG, 63843 Niedernberg (DE)
(72) Erfinder: Thoms, Volker, Prof., 01734, Rabenau / OT Oelsa (DE); Wanzke, Manfred, 63843, Niedernberg (DE)
(74) Vertreter: Kailuweit & Uhlemann Patentanwälte

(57) **Zusammenfassung**

Es wird ein Maschinensystem zur Steuerung und zum Betrieb mehrerer spanlos formgebender, hydraulisch angetriebener Werkzeugmaschinen, insbesondere hydraulischer Pressen für das Ur- und Umformen beschrieben. Dieses Maschinensystem besteht im Wesentlichen aus einer Anzahl baugleicher oder unterschiedlicher, hydraulisch angetriebener Urform- oder Umformmaschinen (P₁,P₂,...Pₘ), die von einem zentralen Hydraulikantrieb (H₁,H₂,...Hₙ) versorgt werden, wobei die einzelnen Urform- oder Umformmaschinen (P₁,P₂,...Pₘ) stern-, kreisring- oder kreuzförmig und dicht beabstandet um den zentralen Hydraulikantrieb (H₁,H₂,...Hₙ) angeordnet oder mit diesem direkt verbunden sind.

## Beschreibung

Die Erfindung betrifft ein Maschinensystem zur Steuerung und zum Betrieb mehrerer spanlos formgebender Werkzeugmaschinen, insbesondere hydraulischer Pressen für das Ur- und Umformen, insbesondere das Blechumformen, wobei mindestens zwei der hydraulisch angetriebenen, spanlos formgebenden Maschinen mit einer gemeinsamen hydraulischen Antriebseinheit verbunden sind.

Bei der spanlos formgebenden Bearbeitung von Werkstücken durch Ur- und Umformen ist es wegen des begrenzten Formvermögens des Werkstoffes, insbesondere bei komplizierteren Werkstücken notwendig, die Bearbeitung in mehreren Arbeitsstufen auf mehreren Ur- oder Umformmaschinen vorzunehmen. Diese Ur- oder Umformmaschinen sind aus technologischen Gründen in der Regel linear angeordnet, um den Werkstückwechsel mit einfachen mechanischen oder pneumatisch betriebenen Vorrichtungen zu ermöglichen. Alternativ werden frei programmierbare Industrieroboter für das Bestücken und die Entnahme der Werkstücke und die Reinigung des Arbeitsraumes an Ur- oder Umformmaschinen eingesetzt.

Für die spanlos formgebende Bearbeitung von Werkstücken, insbesondere in der Automobilindustrie, werden vielfach hydraulische Pressen eingesetzt. Ein Vorteil der hydraulischen Pressen ist, dass die Nennkraft an jeder Stelle des Hubs verfügbar ist. Hydraulische Pressen bestehen im Wesentlichen aus den Hauptbaugruppen Werkzeugträger, Körper und Antrieb. In der Regel hat eine hydraulische Presse mehrere Werkzeugträger, die als bewegte und feststehende Werkzeugträger wirken (Stößel der Presse als bewegter Werkzeugträger, Schiebe-/Wechseltisch als Werkzeugträger). Die werkzeugführende Funktion wird dabei im Zusammenspiel von Werkzeugträgern und Körper gesichert, z. B. durch die Führung des Pressenstößels in der Stößelführung des Körpers. Die Umsetzung der Antriebsenergie in die, vom Werkzeugträger auf das Werkstück übertragenen Bewegungsabläufe machen für den Antrieb meist einen verzweigten Aufbau erforderlich. Dieser setzt sich aus dem eigentlichen Antriebsaggregat (z. B. Elektromotor mit Schwungrad, Zahnradübersetzung, schaltbare Kupplung, Bremse), dem Hauptgetriebe, den Nebengetrieben (z. B. Kniehebelgetriebe zur Erzeugung einer Werkstückklemmbewegung) und entsprechenden Steuer- oder Regelorganen zusammen. Die Hauptbaugruppen Werkzeugträger (feststehende und bewegte Werkzeugträger), Körper (Gestelle oder Bett) und Antrieb (Antriebsaggregat, Haupt- und Nebengetriebe, Steuerorgane) können bei Bedarf durch Zusatzbaugruppen ergänzt werden, mit denen eine Erweiterung des Anwendungsbereiches der Werkzeugmaschine oder ihre teilweise Automatisierung (z. B. durch selbsttätige Zu- oder Abführeinrichtungen) ermöglicht wird.

Aus der EP 1 236 565 Al ist ein Verfahren und eine Vorrichtung mit mehreren hydraulischen Umformeinrichtungen bekannt, die von einem umzuformenden Werkstück nacheinander durchlaufen werden, wobei jede Umformeinrichtung mit mindestens einem ersten hydraulischen Antrieb mit mindestens einer Pumpe gekoppelt ist. Erfindungsgemäß sind in dieser Vorrichtung zumindest zwei Umformeinrichtungen an einem gemeinsamen hydraulischen Antrieb angeschlossen und so steuerbar, dass die Antriebsleistung des gemeinsamen hydraulischen Antriebes wahlweise an die erste Umformeinrichtung oder die nachfolgende zweite Umformeinrichtung abgebbar ist. So zeigt Figur 1 der EP 1 236 565 Al die lineare Anordnung zweier Paare von Umformeinrichtungen P1, P2 bzw. P3, P4, die jeweils mit einer hydraulischen Antriebseinheit H1 bzw. H2 gekoppelt sind.

Ein Nachteil dieses Verfahrens und der zugehörigen Vorrichtung besteht darin, dass die Druckbeaufschlagung der Umformeinrichtungen P1 bzw. P2 ausschließlich alternierend, d. h. im Wechsel, erfolgen kann. Durch die dazwischenliegenden, technologischen Hilfszeiten für die Beschickung und die Entnahme der Werkstücke und für die Reinigung bzw. Abkühlung der Urform- bzw. Umformgesenke, wird die gemeinsame hydraulische Antriebseinheit H1 nur zyklisch belastet.

Da die bekannten Universalantriebseinheiten an Ur- und Umformmaschinen für den maximalen Kraftbedarf ausgelegt und somit überdimensioniert sind, um dem maximal möglichen Lastfall zu entsprechen, werden die Werkzeugmaschinen nicht im optimalen Bereich ihres Kennlinienfeldes gefahren.

Ein weiterer Nachteil, der in der EP 1 236 565 Al beschriebenen und dargestellten Lösung, besteht im hohen Flächenbedarf der Vorrichtung.

Aufgabe der Erfindung ist es, die Nachteile des bekannten Standes der Technik zu eliminieren und ein Maschinensystem vorzuschlagen, das bei reduziertem Platzbedarf eine Steuerung und einen Betrieb der Ur- und Umformmaschinen im Bereich des leistungsmäßigen bzw. energetischen Optimums ermöglicht und den Flächenbedarf minimiert.

Erfindungsgemäß wird die Aufgabe gelöst durch die kennzeichnenden Merkmale des Hauptanspruches. Vorzugsweise Weiterbildungen der Erfindung sind in den rückbezogenen Unteransprüchen dargelegt.

Die erfindungsgemäße Vorrichtung bzw. Anordnung besteht aus einer Anzahl baugleicher oder unterschiedlicher, z. B. hydraulisch angetriebener Urform- oder Umformmaschinen, die von einem zentralen Antrieb versorgt werden. Die einzelnen Urform- oder Umformmaschinen sind dabei stern- bzw. kreisringförmig um den zentralen Antrieb angeordnet und dicht beabstandet. sowie mit dem zentralen Antrieb direkt verbunden. Dicht beabstandet heist in diesem Kontext, dass der Abstand der Urform- oder Umformmaschinen zum gemeinsamen zentralen Antrieb möglichst gering ist. Dadurch wird ein wesentlich höherer Flächenausnutzungskoeffizient gegenüber der bekannten Reihenanordnung mit linearer Struktur erreicht. Eine direkte Verbindung zwischen hydraulischem Antrieb und der jeweiligen Urform- oder Umformmaschinen wird dadurch realisiert, dass jede Maschine eine ausschließlich ihr zugeordnete Verbindung zum zentralen Antrieb aufweist.

Durch die kurzen Verbindungsleitungen sind die Verluste bei der Druckübertragung minimal. Zudem können die einzelnen Urform- oder Umformmaschinen schneller beaufschlagt und dadurch die Taktzeiten gesenkt werden.

Vorzugsweise ist der gemeinsame zentrale Antrieb, als Hydraulikantrieb ausgebildet, durch den genau eine, zwei oder mehrere Ur- oder Umformmaschinen, die gemeinsam mit dem zentralen Antrieb ein Fertigungsnest bilden, zeitgleich kraftbeaufschlagt werden.

So können unterschiedliche Werkstücke aus unterschiedlichen Losen gleichzeitig bearbeitet werden. Durch die vorzugsweise rechnergestützte Auswahl der gleichzeitig zu bearbeitenden Werkstücke (unter Berücksichtigung des Umformgrades, des Volumens, der Masse sowie anderer relevanter Einflussfaktoren) kann der gemeinsame zentrale Antrieb im Bereich seines Leistungsoptimums gefahren werden, da es möglich ist, mehrere Urform- bzw. Umformmaschinen geringerer Leistung zusammen zu fassen, sofern ihr gemeinsamer Leistungsbedarf geringer als die Nennleistung der Antriebseinheit ist.

Durch die Stern- oder Kreisstruktur werden zudem die Bedienwege zwischen den einzelnen Urform- bzw. Umformmaschinen neu definiert. Sie erlauben höhere Freiheitsgrade in der Produktion und beim Umrüsten. In den Zwischenräumen kann der Platz genutzt werden zum Wenden von Teilen, zum Zuführen von Zusatzteilen oder Zusatzbearbeitungen, z. B. Schweißen, Füllen, Messen, Beschichten, Montieren, Prüfen.

Der zentrale Antrieb kann vorteilhaft als tragende Säule und damit als Seitenwand einer Anlage beliebiger Art ausgebildet sein. Dies schafft eine kompakte Maschine in einer neuen Dimension. So können vorteilhaft bis zu 8 oder mehr Maschinen im Ring bzw. Stern verbunden werden.

Das neue Konzept in Kreis- und Sternanordnung ist eine Insellösung, die mit beliebigen anderen Zentren, Insellösungen und Fertigungseinrichtungen verbunden werden kann.

Die kreis- und sternförmigen Fertigungszentren erlauben alle Freiheitsgrade für Automatisierungen. So können die Urform- oder Umformmaschinen vorzugsweise durch ein Handling- oder Manipulatorsystem verbunden sein, das die Werkstücke kreisförmig um die Säule z. B. von Presse zu Presse transportiert oder mit einem Handlingsegment bestückt werden, das z. B. zwischen zwei Pressen arbeitet. Es ist auch möglich, mit jeder anderen Art die Pressen zu automatisieren, z. B. mit Robotern. Die neuen Pressenzentren können mit mehreren Werkzeugen je Presse arbeiten. Es können mehrere unterschiedliche Teile zur gleichen Zeit gefertigt werden.

Die Anordnung ermöglicht es vorteilhaft Teile vorwärts und z. B. im Uhrzeigersinn zu transportieren, aber auch alternativ rückwärts z. B. zweimal vor, einmal rückwärts. Diese Methode erlaubt den Einsatz einfacher Werkzeuge, die flexibel betätigt werden, z. B. über Kammschiebeverfahren. Durch die gleichzeitige Druckbeaufschlagung mehrerer Pressen wird der Durchsatz erhöht.

Die neue Kreis- und Sterntechnologie im analogen Pressenbau erlaubt Energieeinsparungen bis zu über 90% gegenüber den bekannten Pressenstraßen, die heute im Einsatz sind und elektrische Anschlusswerte von 11.000 kW - 14.000 kW besitzen, z. B. Einsatzmaschinen. Dem gegenüber benötigen die erfindungsgemäßen, zentrisch angeordneten Pressen mit einem zentralen, dicht beabstandeten Hydraulikantrieb eine Anschlussleistung von weniger als 1000 kW.

Durch die Konzentration einer größeren Zahl von Urform- oder Umformmaschinen in Stern-oder Kreisringstruktur versorgt ein zentraler Antrieb, vorzugsweise ein. Hydraulikantrieb, vorteilhaft bis zu acht Werkzeugmaschinen. Durch die Stern- oder Kreisringstruktur werden zudem die Bedienwege zwischen den einzelnen Urform- bzw. Umformmaschinen minimiert. Ein signifikanter Vorteil besteht darin, dass durch die größere Zahl dicht beabstandeter Urform- bzw. Umformmaschinen zwei oder mehrere der spanlos formgebenden Maschinen gleichzeitig druckbeaufschlagt werden können. Während der notwendigen technologischen Hilfszeiten für das Beschicken und die Entnahme der Werkstücke und die Reinigung des Arbeitsraumes können in dieser Zeit andere, zum Nest gehörige Urform- oder Umformmaschinen durch den zentralen Antrieb mit Druck beaufschlagt und zur Bearbeitung anderer Werkstücke genutzt werden.

Die Erfindung wird nachfolgend an einem Ausführungsbeispiel beschrieben und in einer Zeichnung dargestellt.

Es zeigen:
- Fig. 1:: In einer Draufsicht die schematisierte, sternförmige Anordnung dreier hydraulischer Pressen P1 ... P3, um einen gemeinsamen Hydraulikantrieb H1,
- Fig. 2:: In einer Draufsicht die kreuzförmige Anordnung von vier hydraulischen Pressen P1 ... P4, um den gemeinsamen, zentrisch angeordneten Hydraulikantrieb H1,
- Fig. 3:: Das Layout zweier räumlich benachbarter Fertigungsnester, bestehend aus jeweils vier sternförmig angeordneten hydraulischen Pressen P1.1 ... P1.4 bzw. P2.1 ... P2.4, die um jeweils einen gemeinsamen Hydraulikantrieb H1 bzw. H2 angeordnet sind.,
- Fig. 4:: Die schematische, dreidimensionale Darstellung eines Fertigungsnestes mit vier hydraulischen Pressen P1 ... P4, die um die gemeinsame Hydraulikeinheit H1 herum angeordnet sind.

**Fig. 1** zeigt das Layout einer Vorrichtung zur Steuerung und zum Betrieb dreier baugleicher, hydraulischer Pressen für das Umformen von Blechteilen, die von einem zentralen Hydraulikantrieb H₁ versorgt werden. Die drei Pressen P1, P2, P3. sind unter einem Winkel von 120 Grad zueinander sternförmig und dicht beabstandet um den zentralen Hydraulikantrieb H₁ angeordnet und mit diesem verbunden.

**Fig. 2** zeigt in einer Draufsicht die kreuzförmige Anordnung von vier hydraulischen Ziehpressen P1 ... P4, mit unterschiedlicher Gesamtpreßkraft, die mit dem gemeinsamen, zentrisch angeordneten Hydraulikantrieb H₁ verbunden sind, Die Bestückung der Pressen erfolgt mit nicht näher dargestellten Manipulatoren.

**Fig. 3** zeigt in einer stark schematisierten Darstellung als Draufsicht das Maschinenlayout zweier benachbarter Fertigungsnester. Beide Nester weisen einen zentrisch angeordneten Hydraulikantrieb H₁ bzw. H₂ auf. Die Arbeitsbereiche von jeweils vier hydraulischen Pressen P₁.₁ ... P_{1.4} bzw. P_{2.1} ... P_{2.4} sind auf dem Umfang einer Kreisbahn angeordnet, deren Mittelpunkt der zentrale Hydraulikantrieb H₁ bzw. H₂ bildet. Dabei sind die hydraulischen Pressen P_{1.1} bis P₂.₄ dicht beabstandet und symmetrisch zu dem jeweiligen zentralen Hydraulikantrieb H₁ bzw. H₂ angeordnet.

Durch die gegenseitige räumliche Verschachtelung beider Fertigungsnester kann der Platzbedarf der gesamten Anordnung weiter minimiert werden. Im Überdeckungsbereich der kreisringförmig angeordneten hydraulischen Pressen P_{1.1} ... P_{1.4} bzw. P_{2.1} ... P_{2.4} kann eine manuelle oder automatisierte Teileübergabe durch Manipulatoren M zwischen den beiden Fertigungsnestern erfolgen.

Der Transport der Werkstücke erfolgt innerhalb des Fertigungsnestes (F₁, F₂) durch ein Transportsystem (T₁, T₂), welches die zu bearbeitenden Werkstücke kreisförmig um den zentralen Hydraulikantrieb (H₁, H₂,) Presse zu Presse bewegt.

Ein Vorteil der erfindungsgemäßen Lösung besteht darin, dass je nach Teilespektrum und Losgröße einzelne Pressen P_{1.1} ... P_{1.4} bzw. P_{2.1} ... P_{2.4} gruppenweise oder separat betrieben werden können. Ebenso besteht die Möglichkeit, jede einzelne Presse bei Bedarf (z. B. bei reduziertem Auftragsvolumen) autark zu betreiben. Die maximale Nennpresskraft der zentrisch angeordneten hydraulischen Antriebssysteme H₁ bzw. H₂ richtet sich nach dem überwiegend zu bearbeitenden Erzeugnissortiment. Durch die energetische Kopplung der zentralen Antriebe H₁ bzw. H₂ mit den zugehörigen hydraulisch betriebenen Werkzeugmaschinen P_{1.1} .... P_{2.4} besteht vorteilhaft die Möglichkeit, zwei oder mehr Maschinen gleichzeitig mit Druck zu beaufschlagen. Um die Taktzeiten der hydraulischen Pressen zu verkürzen, weisen diese vorteilhaft Multifunktionszylinder nach der DE 10 2006 025 463 B4 auf. Diese Multifunktionszylinder erlauben Hubzahlen des Stößels von bis zu 1200 Kolbenhüben/min, da die sonst notwendige Entspannung bzw. Komprimierung des eingesetzten Fluides entfällt.

Die im jeweiligen Fertigungsnest von dem zentralen Antrieb gleichzeitig zu leistende Umformarbeit W_{GESAMT} ergibt sich aus ${W}_{GESAMT} = {P}_{konst} ⁢ \left({A}_{1} x {S}_{i}+{A}_{2} x {S}_{2}+…+{A}_{n} X {S}_{n}\right) .$

Dabei sind A₁ ... An die Querschnittsflächen der Arbeitszylinder der hydraulischen Pressen P_{1.1} ... P_{n.m} und s, ... Sₙ der wirksame Arbeitshub der jeweiligen Presse während des Umformvorganges.

Durch die Kombination von Werkstücken unterschiedlicher Lose mit unterschiedlichem Formgrad, unterschiedlicher chemischer Zusammensetzung sowie unterschiedlicher Formtemperatur, können gleichzeitig zwei oder mehrere Werkstücke auf mehreren, dicht beabstandeten, hydraulisch arbeitenden Formmaschinen bearbeitet werden, die von dem gemeinsamen zentrisch angeordneten Hydraulikantrieb H₁ und/oder H₂ mit Druck beaufschlagt werden.

**Fig. 4** zeigt die schematische dreidimensionale Darstellung einer Lösung, bei der vier Pressen P1 ... P4 um einen gemeinsamen Hydraulikantrieb H1 herum angeordnet sind. Die Pressen haben dabei eine direkte Verbindung zum Hydraulikantrieb. Mittels der Manipulatoren zwischen den Pressen werden die Werkstücke von einer Presse zur anderen weitergereicht. In dieser Ausführungsform ist es möglich, sowohl jede Presse einzeln als auch mehrere Pressen gleichzeitig mit Druck zu beaufschlagen. Ein besonders vorteilhaftes Betriebsregime sieht vor, dass die beiden gegenüberliegenden Pressen gleichzeitig mit Druck beaufschlagt werden, während die anderen beiden Pressen geöffnet sind und die Manipulatoren die Werkstücke entnehmen.

## Patentansprüche

1. Maschinensystem zur Steuerung und zum Betrieb mehrerer spanlos formgebender, hydraulisch angetriebener Werkzeugmaschinen, insbesondere hydraulischer Pressen für das Ur- und Umformen, im Wesentlichen bestehend aus einer Anzahl baugleicher oder unterschiedlicher, hydraulisch angetriebener Urform- oder Umformmaschinen (P₁, P₂, ... Pₘ), die von einem zentralen Hydraulikantrieb (H₁, H₂, ... Hₙ) versorgt werden, wobei die einzelnen Urform- oder Umformmaschinen (P₁, P₂, ... Pₘ) stern-, kreisring- oder kreuzförmig und dicht beabstandet um den zentralen Hydraulikantrieb (H₁, H₂, ... Hₙ) angeordnet oder mit diesem direkt verbunden sind und genau eine oder mindestens zwei Urform- oder Umformmaschinen (P₁, P₂, ... Pₘ) zeitgleich von dem gemeinsamen zentralen Hydraulikantrieb (H₁, H₂, ... Hₙ) druckbeaufschlagt werden.

2. Maschinensystem nach Anspruch 1,
**dadurch gekennzeichnet,**
**dass** mindestens drei hydraulisch angetriebene Urform- oder Umformmaschinen (P₁, P₂, ... Pₘ) von einem zentralen Hydraulikantrieb (H₁, H₂, ... Hₙ) versorgt werden.

3. Maschinensystem nach Anspruch 1 oder 2,
**dadurch gekennzeichnet,**
**dass** vier oder sechs hydraulisch angetriebene Urform- oder Umformmaschinen (P₁, P₂, Pₘ) von einem zentralen Hydraulikantrieb (H₁, H₂, ... Hₙ) versorgt werden.

4. Maschinensystem nach einem der Ansprüche 1 bis 3,
**dadurch gekennzeichnet,**
**dass** die hydraulisch angetriebenen Urform- oder Umformmaschinen (P₁, P₂,... Pₘ) und der zentrale Hydraulikantrieb (H₁, H₂, ... Hₙ) über standardisierte Schnittstellen modular miteinander verbindbar sind.

5. Maschinensystem nach einem der Ansprüche 1 bis 4,
**dadurch gekennzeichnet,**
**dass** die hydraulisch angetriebenen Urform- oder Umformmaschinen (P₁, P₂,... Pₘ) durch ein Handling- oder Manipulatorsystem (M) verbunden sind, welches die zu bearbeitenden Werkstücke kreisförmig um den zentralen Hydraulikantrieb (H₁, H₂, ... Hₙ) von Urform- oder Umformmaschine (P₁, P₂, ... Pₘ) zu Urform- oder Umformmaschine (P₁, P₂, ... Pₘ) transportiert.

6. Urform- oder Umformmaschine für den Einsatz in einem Maschinensystem nach einem der Ansprüche 1 bis 5,
**dadurch gekennzeichnet,**
**dass** der zentrale Hydraulikantrieb (H₁, H₂, ... Hₙ) als Teil des Gestelles oder Bettes oder der Seitenwand mindestens einer Urform- oder Umformmaschinen (P₁, P₂,... Pₘ) ausgebildet ist.

7. Urform- oder Umformmaschine nach einem der Ansprüche 1 bis 6,
**dadurch gekennzeichnet,**
**dass** der zentrale Hydraulikantrieb (H₁, H₂, ... Hₙ) als zylindrische Säule ausgebildet ist.
